# EUROPÄISCHE PATENTSCHRIFT

(11) **EP 1 132 156 B1**
(45) Veröffentlichungstag und Bekanntmachung des Hinweises auf die Patenterteilung: **23.03.2005**
(21) Anmeldenummer: 01103709.0
(22) Anmeldetag: 15.02.2001
(51) Int. Cl.: B21D 5/08, B21B 13/02, B21D 5/12, B21B 31/10

(54) **Werkzeugständeranordnung für eine Profiliereinrichtung**
Stand for a profiling machine
Support pour une machine à profiler

(30) Priorität: 04.03.2000 DE 20004112 U
(43) Veröffentlichungstag der Anmeldung: 12.09.2001
(73) Patentinhaber: VAI SEUTHE GmbH, 58675 Hemer (DE)
(72) Erfinder: Hiestermann, Hartwig, 58644 Iserlohn (DE)
(74) Vertreter: Schröter & Haverkamp

(56) Entgegenhaltungen:
- EP-A- 0 320 465
- EP-A- 0 389 736
- DE-A- 4 403 337
- US-A- 3 949 586

## Beschreibung

Die Erfindung betrifft eine Werkzeugständeranordnung für eine Profiliereinrichtung bestehend aus einem Untersatz, auf der zumindest ein ein Werkzeug tragendes Werkzeugständerpaar bestehend aus einem vorderen Ständer und einem hinteren Ständer angeordnet sind, welcher vordere Ständer in eine quer zur Bearbeitungsrichtung der Profiliereinrichtung verlaufenden Führung eingreifend angeordnet und mit seiner Grundplatte an dem Untersatz befestigt gehalten ist.

Derartige Profiliereinrichtungen werden beispielsweise als Teil einer Rohrschweißanlage zum Herstellen längsnahtgeschweißter Rohre eingesetzt. Mit einer solchen Profiliereinrichtung erfolgt beispielsweise das sukzessive Einrollen eines Blechstreifens in die gewünschte Rohrform, bevor die aneinandergrenzenden Stöße miteinander verschweißt werden.

Eine solche Werkzeugständeranordnung baut auf einem Untersatz auf, der beispielsweise eine Wechselplatte sein kann, auf der paarweise ein oder mehrere Werkzeugständerpaare in Bearbeitungsrichtung der Profiliereinrichtung nebeneinander angeordnet sind. Jedes Werkzeugständerpaar trägt die entsprechenden formgebenden Werkzeuge, beispielsweise Rollen, mit denen der durchlaufende Blechstreifen bearbeitet wird. Bei Einsatz einer solchen Profiliereinrichtung im Rahmen einer Rohrschweißanlage zum Erstellen längsnahtgeschweißter Rohre sind zwischen den Werkzeugständerpaaren mit den formgebenden Rollen jeweils Zwischenständerpaare angeordnet, die zwischen den Werkzeugständerpaaren den Blechstreifen seitlich führen.

Die vorderen Ständer eines jeden Werkzeugständerpaares sind mit ihrer Grundplatte in eine einer als Untersatz dienenden Wechselplatte zugeordneten Führung eingreifend auf der Wechselplatte verspannt gehalten. Die Grundplatte selbst ist an ihren beiden quer zur Bearbeitungsrichtung der Profiliereinrichtung verlaufenden Seiten mit jeweils drei Spannbolzen auf der Wechselplatte befestigt. Um bei der Profiliereinrichtung einen Dimensionswechsel vornehmen zu können, so daß mit derselben Einrichtung ein anders konfiguriertes Profil erstellt werden kann, müssen die von den Werkzeugständerpaaren jeweils getragenen Werkzeuge ausgewechselt werden. Zu diesem Zweck müssen bei jedem vorderen Ständer alle sechs Spannbolzen gelöst werden. Dabei ist an denjenigen Seiten des vorderen Ständers, an denen dieser benachbart zu einem Zwischenständerpaar angeordnet ist, ein Zugang zu den Spannbolzen nur von oben über entsprechend verlängerte Werkzeuge möglich. Ein Lösen und ein anschließendes Befestigen des vorderen Ständers für einen solchen Dimensionswechsel ist zeitraubend.

Die beschriebene Befestigung der vorderen Ständer an der Wechselplatte hat ferner zum Nachteil, daß um eine Zugänglichkeit zu den Spannbolzen der vorderen Ständer zu gewährleisten, zwischen den Zwischenständern und den Werkzeugständerpaaren ein bestimmter Abstand eingehalten werden muß. Entsprechend lang bezogen auf die Bearbeitungsrichtung der Profiliereinrichtung muß die Wechselplatte vorgesehen sein.

Eine demgegenüber verbesserte Werkzeugständeranordnung ist aus DE 44 03 347 A1 bekannt. In diesem Dokument ist eine Formgestellanordnung mit zwei quer zur Bearbeitungsrichtung hintereinander angeordneten Ständern - einem vorderen Ständer und einem hinteren Ständer - beschrieben. Zwischen den Ständem sind auf mehreren Wellen unterschiedliche Umformwerkzeuge angeordnet, zwischen denen das umzuformende Band hindurchgeführt wird. Der vordere Ständer dieser vorbekannten Formgestellanordnung verfügt über eine Hilfsunterlage, die auf dem eigentlichen Untergestell quer zur Bearbeitungsrichtung der Formgestellanordnung verschiebbar ist. Durch Verschieben des vorderen Ständers werden die Antriebswellen von dem hinteren Ständer gelöst und zusammen mit den darauf angeordneten Formwerkzeugen von dem hinteren Ständer entfernt, so dass die Formwerkzeuge zugänglich sind und ausgewechselt werden können.

Zum Bewegen des vorderen Ständers dient eine Kolben-Zylinderanordnung, die in dem Untergestell gelagert ist. Die Kolben-Zylinderanordnung weist einen hinteren als Eingriffsvorsprung bezeichneten Stellvorsprung auf, der zum Verschieben des vorderen Gestells an der zu dem hinteren Ständer weisenden Seite der Hilfsunterlage des vorderen Ständers an greift, um den vorderen Ständer von dem hinteren Ständer wegzubewegen. Die Anschlaganordnung zwischen dem Stellvorsprung und der Rückseite des vorderen Gestells ist vertikal ausgerichtet. Die vordere Stirnseite der Hilfsunterlage ist zur Ausbildung einer Keilfläche geneigt. Teil der Kolben-Zylinderanordnung ist femer ein vorderseitiger Eingriffskeil mit einer zu der Keilfläche komplementären Keilfläche, mittels der der vordere Ständer beim Zurückfahren des Kolbens in Richtung zum hinteren Ständer bewegt wird. Der Abstand zwischen dem hinteren Eingriffsvorsprung und dem vorderseitigen Eingriffskeil der Kolben-Zylinderanordnung ist so groß bemessen, dass die Hilfsuntertage von oben eingesetzt bzw. nach oben hin herausgehoben werden kann.

Nachteilig ist bei dieser vorbekannten Werkzeugständeranordnung, dass der vordere Ständer mittels seiner Hilfsunterlage zwar nach oben hin formschlüssig gehalten ist. Die Befestigung des vorderen Ständers erfolgt formschlüssig jedoch nur an der bedienungsseitigen Stimfläche des Hilfsgestells. Die zu dem hinteren Ständer weisende Seite des vorderen Ständers ist dagegen nicht fixiert. Schläge oder dergleichen, die beim Betrieb der Werkzeugständeranordnung im Wege des Umformprozesses vorkommen können und zu einem Wackeln des vorderen Ständers führen, werden sodann durch die den vorderen Ständer mit dem hinteren Ständer verbindenden, Werkzeug tragenden Wellen insbesondere im Bereich der jeweiligen Lager aufgefangen. Dieses ist unzweckmäßig. Darüber hinaus soll durch die vorbeschriebene Kolben-Zylinderanordnung und insbesondere durch die Ausbildung der Keilfläche der Hilfsunterlage und dem komplementär ausgebildeten Eingriffskeil eine Verklemmung der Hilfsunterlage an dem Untergestell erfolgen. Dieses erfolgt jedoch auch bei einem Zurückbewegen des vorderen Ständers zum hinteren Ständer hin, so dass die Kolben-Zylinderanordnung entsprechend leistungsstark ausgelegt sein muss, um den im Bereich der vorderseitigen Stirnfläche entstehenden Klemmschluss zu überwinden.

Ausgehend von diesem Stand der Technik liegt der Erfindung daher die Aufgabe zugrunde, eine eingangs genannte gattungsgemäße Werkzeugständeranordnung dergestalt weiterzubilden, dass der vordere Ständer mit seiner Grundplatte an dem Untersatz in einer Art und Weise festlegbar ist, dass der Ständer unverrückbar ist und dass dennoch der vordere Ständer auf einfache Weise von dem Untersatz und Wechseln desselben gelöst werden kann.

Diese Aufgabe wird bei der gattungsgemäßen Werkzeugständer anordnung erfindungsgemäß dadurch gelöst, daß die Grundplatte des vorderen Ständers an seiner zu dem hinteren Ständer weisenden Seite einen Klemmvorsprung aufweist, der zur Befestigung der Grundplatte an dem Untersatz in einen als in vertikaler Richtung nach oben wirkender Hinterschnitt ausgebildeten und als Widerlager dienenden Unterschnitt eingreift und daß die Grundplatte im Bereich ihrer vorderen Stirnseite an dem Untersatz verspannt festgelegt ist.

Bei der erfindungsgemäßen Wechselständeranordnung erfolgt eine Befestigung der Grundplatte des vorderen Ständers an seiner vorderen, ohne weiteres zugänglichen Seite und nicht an den beiden, zu benachbarten Zwischenständern weisenden Seiten der Grundplatte. Folglich braucht zwischen einem Werkzeugständerpaar und einem Zwischenständer kein Abstand eingehalten zu werden, damit eine Zugänglichkeit der Grundplatte in diesem Bereich gewährleistet ist. Überdies erfolgt bei dem beanspruchten Werkzeugständer ein tatsächliches Verspannen lediglich an einer einzigen Seite der Grundplatte, nämlich an der vorderen, leicht zugänglichen. Die dieser Seite gegenüberliegenden Seite der Grundplatte wird in einem Klemmlager gehalten, welches durch Ausbildung eines in Richtung des hinteren Ständers weisenden Vorsprunges der Grundplatte des vorderen Ständers, der in einen Unterschnitt, der in vertikaler Richtung nach oben als Hinterschnitt wirkend ausgebildet ist, eingreift. In dieser Position ist die Grundplatte und somit der vordere Ständer nach einem Verspannen der Befestigungsmittel im Bereich seiner vorderen Seite sicher gehalten. Zum Lösen des vorderen Ständers brauchen lediglich die zur Festlegung seiner vorderen Seite eingesetzten Befestigungsmittel gelöst werden; anschließend kann der vordere Ständer mit seiner Grundplatte über die Führung von dem Untersatz abgezogen werden, zumindest soweit, bis der Vorsprung aus den Unterschnitt herausgebracht worden ist. Anschließend kann der vordere Ständer entweder abgehoben oder über die Führung weiter auf einen Wechselwagen verschoben werden.

In einer vorteilhaften Ausgestaltung ist vorgesehen, den Vorsprung der Grundplatte des vorderen Ständers als Abschrägung der Grundplatte selbst vorzusehen, wobei der Unterschnitt durch eine komplementär ausgebildete Abschrägung gebildet ist. Dieses ortsfeste Widerlager für das Klemmlager der Grundplatte des vorderen Ständers ist zweckmäßigerweise die Grundplatte des hinteren Ständers. Bei einer solchen Ausgestaltung brauchen keine zusätzlichen Einrichtungen auf dem Untersatz befestigt sein; vielmehr wird zur Befestigung des vorderen Ständers im Bereich seines Klemmlagers die Befestigung der Grundplatte des hinteren Ständers an dem Untersatz mitgenutzt.

Die Befestigungsmittel zum Befestigen der Grundplatte des vorderen Ständers im Bereich seiner vorderen Seite an dem Untersatz sind zweckmäßigerweise ein oder mehrere Befestigungsbolzen, deren Spannrichtung von der Senkrechten in Richtung zum hinteren Ständer abweichend und somit schräg verlaufend vorgesehen ist. Mit einer solchen Ausgestaltung kann beim Spannen ebenfalls eine gewisse Spannkraft über die Grundplatte des vorderen Ständers zum Klemmlager hin ausgeübt werden. Zweckmäßigerweise sind die Befestigungsbolzen um ein dem Untersatz zugeordnetes Lager verschwenkbar angeordnet, so daß diese nach ihrem Lösen um ihre Schwenkachse verschwenkt an dem Untersatz verbleiben.

Weitere Vorteile und Ausgestaltung der Erfindung sind in weiteren Unteransprüchen sowie in der nachfolgenden Beschreibung eines Ausführungsbeispieles unter Bezugnahme auf die beigefügten Figuren beschrieben. Es zeigen:
- **Fig. 1:**: Eine zum Teil geschnittene Seitenansicht eines auf einer als Untersatz dienenden Wechselplatte angeordneten Werkzeugständerpaares einer Profiliereinrichtung und
- **Fig. 2:**: Eine vergrößerte Darstellung des unteren Bereiches auf der Wechselplatte befestigten Werkzeugständerpaares der Figur 1.

Ein Werkzeugständerpaar 1 einer ansonsten nicht näher dargestellten Profiliereinrichtung dient zum Halten und zum Antreiben von zwei als Rollen ausgebildeten Werkzeugen 2, 3. Das Werkzeugständerpaar 1 ist Teil einer Profiliereinrichtung zum Erstellen von Rohren, die aus einem Blechstreifen 4, der sukzessive in die gewünschte Form umgeformt wird, hergestellt werden.

Das Werkzeugständerpaar 1 besteht aus einem vorderen Ständer 5 und einem hinteren Ständer 6, die jeweils über eine Grundplatte 7 bzw. 8 an einer als Untersatz dienenden Wechselplatte 9 befestigt sind. Auf der Wechselplatte 9 sind in Bearbeitungsrichtung des Blechstreifens 4 mehrere derartige Werkzeugständerpaare angeordnet.

Der hintere Ständer 6 ist, wie aus Figur 2 in einer vergrößerten und zum Teil geschnittenen Darstellung erkennbar, über vertikal eingesetzte Befestigungsbolzen 10 mit der Wechselplatte 9 verbunden. Die Grundplatte 7 des vorderen Ständers 5 weist an ihre zur Grundplatte 8 des hinteren Ständers 6 weisenden Seite einen keilförmigen, durch eine Abschrägung 11 gebildeten Vorsprung 12 auf, der in einen komplementär ausgebildeten Unterschnitt 13 der Grundplatte 8 des hinteren Ständers 6 eingreift. Vertikal nach oben wirkt der Unterschnitt 13 als Hinterschnitt, so daß die mit ihrem Vorsprung 12 in den Unterschnitt 13 eingebrachte Grundplatte 7 in dieser Richtung sicher gehalten ist. Die Grundplatte 7 ist im Bereich ihrer vorderen zugänglichen Seite durch zwei Augenschrauben 14, von denen in den Figuren lediglich eine aufgrund der gewählten Darstellung erkennbar ist, mit der Wechselplatte 9 verspannt. Die Augenschrauben 14 sind gebildet durch eine an einem Spannlager 15 der Wechselplatte 9 durch ein Auge schwenkbar angelenkte Gewindestange 16, auf der zum Verspannen der Grundplatte 7 mit der Wechselplatte 9 jeweils eine Befestigungsmutter 17 aufgeschraubt ist. Die Augenschrauben 14 sind nach einem Lösen der Befestigungsmuttern 17 in der in Figur 2 gezeigten Pfeilrichtung nach unten verschwenkbar, so daß diese ein Herausnehmen des vorderen Ständers 5 nicht behindern. Ferner verbleiben die Befestigungsmittel 14 an der Wechselplatte 9, so diese nicht ohne weiteres verloren gehen können. Die Schwenkachse der Augenschrauben 14 ist angeordnet, um ein schräges Spannen der Augenschrauben 14 zu ermöglichen, wie dies in Figur 2 dargestellt ist. Zu diesem Zweck weist die Grundplatte 7 an ihrer vorderen zugänglichen Seite einen Absatz 18 auf, auf den die Spannkraft der Befestigungsmuttem 17 mit ihren Beilagscheiben 19 wirkt, wobei dieser Absatz 18 versetzt zu der Schwenkachse der Augenschrauben 14 bzw. zum Spannlager 15 angeordnet ist.

Bei diesem, in den Figuren dargestellten Ausführungsbeispiel brauchen zum Lösen des vorderen Ständers 5 bzw. zu seiner Befestigung an der Wechselplatte 9 lediglich die beiden Befestigungsmuttern 17 der Augenschrauben 14 gelöst zu werden. Insbesondere erfolgt dies an einer Seite des vorderen Ständers 5, der ohnehin leicht zugänglich ist und über den der vordere Ständer 5 bei einem Werkzeugwechsel entfernt wird.

### Zusammenstellung der Bezugszeichen

- 1: Werkzeugständerpaar
- 2: Werkzeug
- 3: Werkzeug
- 4: Blechstreifen
- 5: Vorderer Ständer
- 6: Hinterer Ständer
- 7: Grundplatte
- 8: Grundplatte
- 9: Wechselplatte
- 10: Befestigungsbolzen
- 11: Abschrägung
- 12: Vorsprung
- 13: Unterschnitt
- 14: Augenschraube
- 15: Spannlager
- 16: Gewindestange
- 17: Befestigungsmutter
- 18: Absatz
- 19: Beilagscheibe

## Patentansprüche

1. Werkzeugständeranordnung für eine Profiliereinrichtung bestehend aus einem Untersatz (9), auf der zumindest ein ein Werkzeug (2, 3) tragendes Werkzeugständerpaar (1) bestehend aus einem vorderen Ständer (5) und einem hinteren Ständer (6) angeordnet sind, welcher vordere Ständer (5) in eine quer zur Bearbeitungsrichtung der Profiliereinrichtung verlaufenden Führung eingreifend angeordnet und mit seiner Grundplatte (7) an dem Untersatz (9) befestigt gehalten ist, **dadurch gekennzeichnet, daß** die Grundplatte (7) des vorderen Ständers (5) an seiner zu dem hinteren Ständer (6) weisenden Seite einen Klemmvorsprung (11) aufweist, der zur Befestigung der Grundplatte (7) an dem Untersatz (9) in einen als in vertikaler Richtung nach oben wirkender Hinterschnitt (13) ausgebildeten und als Widerlager dienenden Unterschnitt (13) eingreift und daß die Grundplatte (7) im Bereich ihrer vorderen Stirnseite an dem Untersatz (9) verspannt festgelegt ist.

2. Anordnung nach Anspruch 1, **dadurch gekennzeichnet, daß** der Vorsprung (12) der Grundplatte (7) als Abschrägung (11) ausgebildet ist und der Unterschnitt (13) eine komplementär ausgebildete Abschrägung aufweist.

3. Anordnung nach Anspruch 1 oder 2, **dadurch gekennzeichnet, daß** die zur Grundplatte (7) des vorderen Ständers (5) weisende Seite der Grundplatte (8) des hinteren Ständers (6) das Widerlager für die Befestigung der Grundplatte (7) des vorderen Ständers (5) an dem Untersatz (9) bildet.

4. Anordnung nach einem der Ansprüche 1 bis 3, **dadurch gekennzeichnet, daß** zur Festlegung der Grundplatte (7) des vorderen Ständers (5) an seiner vorderen Stirnseite ein oder mehrere Befestigungsbolzen (14) dienen, deren Spannrichtung von der Senkrechten in Richtung zum hinteren Ständer (6) abweichend vorgesehen ist.

5. Anordnung nach Anspruch 4, **dadurch gekennzeichnet, daß** die Befestigungsbolzen (14) schwenkbar an einem Spannlager (15) des Untersatzes (9) angeordnet sind, wobei die Schwenkachse der Befestigungsbolzen (14) etwa parallel zur Bearbeitungsrichtung der Profiliereinrichtung verlaufend angeordnet ist.

6. Anordnung nach einem der Ansprüche 1 bis 5, **dadurch gekennzeichnet, daß** der Untersatz eine Wechselplatte (9) ist.

## Claims

1. Tool stand arrangement for a profiling device, comprising a base (9), on which at least one tool stand pair (1), which carry a tool (2, 3) and comprise a front stand (5) and a rear stand (6), are disposed, which front stand (5) is disposed engaging in a guide, which extends transversely relative to the working direction of the profiling device, and is retained mounted by its baseplate (7) on the base (9), **characterised in that** the baseplate (7) of the front stand (5) has a clamping projection (11) on its side pointing towards the rear stand (6), which clamping projection, for mounting the baseplate (7) on the base (9), engages in an undercut (13), which is configured as a rear cut (13) acting upwardly in the vertical direction and serves as a support, and **in that** the baseplate (7) is fixed in a braced manner in the region of its front end-side on the base (9).

2. Arrangement according to claim 1, **characterised in that** the projection (12) of the baseplate (7) is configured as a chamfer (11) and the undercut (13) has a chamfer which is configured in a complementary manner.

3. Arrangement according to claim 1 or 2, **characterised in that** the side of the baseplate (8) of the rear stand (6) which points towards the baseplate (7) of the front stand (5) forms the support for mounting the baseplate (7) of the front stand (5) on the base (9).

4. Arrangement according to one of the claims 1 to 3, **characterised in that** one or more mounting bolts (14) serve for fixing the baseplate (7) of the front stand (5) at its front end-side, the tensioning direction of which mounting bolts is provided deviating from the vertical in the direction towards the rear stand (6).

5. Arrangement according to claim 4, **characterised in that** the mounting bolts (14) are disposed pivotably on a tension bearing (15) of the base (9), the pivot axis of the mounting bolts being disposed extending approximately parallel to the working direction of the profiling device.

6. Arrangement according to one of the claims 1 to 5, **characterised in that** the base is an exchange plate (9).

## Revendications

1. Support pour machine à profiler constituée d'un socle (9), sur lequel est disposée au moins une paire de porte-outils (1) munie d'un outil (2, 3) et constituée d'un support avant (5) et d'un support arrière (6), lequel support avant (5) est disposé de manière à s'engager dans un guidage s'étendant perpendiculairement au sens d'usinage de la machine à profiler, et est maintenu par sa plaque de base (7) sur le socle (9) **caractérisé en ce que** la plaque de base (7) du support avant (5) présente sur la face orientée vers le support arrière (6) une saillie de serrage (11), qui s'engage, afin de fixer la plaque de base (7) au socle (9), dans un évidement (13) faisant office de butée et conformé en contre-dépouille (13) agissant dans le sens vertical, vers le haut, et **en ce que** la plaque de base (7) est maintenue par serrage au niveau de sa face frontale sur le socle (9).

2. Support selon la revendication 1 **caractérisé en ce que** la saillie (12) de la plaque de base (7) est conformée en biseau (11) et que l'évidement (13) présente un biseau conformé de manière complémentaire.

3. Support selon la revendication 1 ou 2 **caractérisé en ce que** la face de la plaque de base (8) du support arrière (6), orientée vers la plaque de base (7) du support avant (8), forme la butée afin de fixer la plaque de base (7) du support avant (5) sur le socle (9).

4. Support selon l'une des revendications 1 à 3 **caractérisé en ce qu'**il est prévu, afin de fixer la plaque de base (7) du support avant (5) sur sa face frontale avant, un ou plusieurs boulons de serrage (14) dont le sens de serrage va dévier de la verticale pour se rapprocher du support arrière (6).

5. Support selon la revendication 4 **caractérisé en ce que** les boulons de serrage (14) sont disposés de manière pivotante sur un palier de serrage (15) du socle (9), l'axe de pivotement des boulons de serrage (14) étant disposé quasiment parallèlement au sens d'usinage de la machine à profiler.

6. Support selon l'une des revendications 1 à 5, **caractérisé en ce que** le socle est une plaque amovible (9).
